# EUROPÄISCHE PATENTSCHRIFT

(11) **EP 1 167 271 B1**
(45) Veröffentlichungstag und Bekanntmachung des Hinweises auf die Patenterteilung: **15.09.2004**
(21) Anmeldenummer: 01112918.6
(22) Anmeldetag: 05.06.2001
(51) Int. Cl.: B66B 23/04

(54) **Antrieb für Handlauf**
Drive for handrail
Entrainement pour main courante

(30) Priorität: 21.06.2000 DE 20010992 U
(43) Veröffentlichungstag der Anmeldung: 02.01.2002
(73) Patentinhaber: Thyssen Fahrtreppen GmbH, 22113 Hamburg (DE)
(72) Erfinder: Reiner, Ludwig, 21493 Schwarzenbek (DE)
(74) Vertreter: Baronetzky, Klaus, Dipl.-Ing.

(56) Entgegenhaltungen:
- EP-A- 0 528 387
- DE-A- 3 116 713
- GB-A- 1 086 930

## Beschreibung

Die Erfindung betrifft eine Fahrtreppe oder einen Fahrsteig, gemäß dem Oberbegriff von Anspruch 1.

Handläufe von Fahrtreppen und Fahrsteigen werden üblicherweise im Bereich des unteren Handlauftrums, also beim Handlaufrücklauf, angetrieben. Es ist bekannt, den Handlauf über ein Antriebsrad laufen zu lassen, und die Handlaufspannung über ein Gegenrad einzustellen. Durch den relativ großen Durchmesser des Antriebsrads, aber auch des Gegenrads, soll die Walk- und Biegearbeit so weit wie möglich reduziert werden, so daß der Handlauf sich durch die Bewegung möglichst wenig erwärmt.

Der Wärmeausdehnungskoeffizient von Elastomeren ist regelmäßig relativ groß. Durch die Erwärmung des Handlaufs verschlechtert sich daher die Führung des Handlaufs auf der Balustrade und im Umlenkbereich, so daß man stets bestrebt ist, den Handlauf so wenig wie möglich zu erwärmen. Andererseits ist es natürlich wichtig, daß der Handlauf mit der Fahrtreppe oder dem Fahrsteig synchron angetrieben wird, also im Antriebsbereich kein versehentliches Durchrutschen erfolgt. Trotz der recht großen Walkarbeit ist es beispielsweise gemäß der EP-A-530 946 vorgesehen, den Handlauf mehrfach umzulenken, um so eine sichere Führung und auch einen Längenausgleich zu gewährleisten.

Es sind auch Lösungen bekannt geworden, bei denen der Handlauf für den Antrieb nicht umgelenkt wird. Beispielsweise ist aus der EP-A2-640 553 ein Handlaufantrieb bekannt, bei dem der Handlauf zwischen zwei zueinander benachbarten Reibrädern und entsprechenden Gegen-Druckrollen geführt ist und angetrieben wird. Bei dieser Lösung wird der Handlauf recht starken punktuellen Drücken ausgesetzt, so daß auch insofern eine beträchtliche Walkarbeit überwunden werden muß, die zur Erwärmung des Handlaufs führt.

Ferner ist es bereits vorgeschlagen worden, den Handlauf über einen Riemen anzutreiben, der entlang des Handlaufs geführt ist und über Mitlaufrollen an den Handlauf angedrückt wird. Diese Lösung soll zwar eine recht gleichmäßige Druckverteilung bewirken. Der Riemen muß für den wirksamen Antrieb jedoch recht stark unter Spannung gesetzt werden, und muß daher aus einem recht festen Material bestehen. Ein Riemen beispielsweise aus Gummi wäre nicht geeignet. Andererseits muß für die aus glasfaserverstärktem Kunststoff bestehenden Bänder ein recht hoher Preßdruck vorgesehen sein, damit der gegenüber Gummi geringere Haftreibungskoeffizient derartiger Materialien kompensiert werden kann.

Ein weiteres Problem des Riemens oder Gürtels ist die Verschmutzungs- und Beschädigungsempfindlichkeit. Wenn der Handlauf entsprechende Unebenheiten aufweist, wird der Riemen hierdurch besonders belastet und im Dauerbetrieb auch beschädigt, und zwar sowohl bei Kerben als auch bei Vorsprüngen des Handlaufs. Daher hat sich dieser vorgeschlagene Riemenantrieb nicht durchgesetzt; vielmehr wird häufig trotz der erforderlichen Walkarbeit ein nicht linearer Antrieb vorgesehen.

Ferner sind weitere Konstruktionen bekannt geworden, die in der praktischen Realisierung allerdings bislang zu wünschen übrig lassen. So ist es aus der DE-OS 198 37 916 bekannt geworden, den Handlaufantrieb als elektrischen Linearantrieb auszubilden. Hierzu muß der Handlauf selbst aber mit elektromagnetischen Elementen versehen sein, beispielsweise Permanentmagneten. Andererseits ist es notwendig, den Handlauf endseitig umzulenken, so daß stets eine innere besondere Walkarbeit zwischen den steifen Permanentmagneten und dem elastischen Handlauf entsteht, die auch verschleißträchtig ist.

Ferner ist es bekannt geworden, über zwei oder mehrere Rollen, die mit gegenüberliegenden Druckrollen gepaart sind, einen zuverlässigen Antrieb des Handlaufs anzustreben. Bei dieser Lösung treten jedoch vergleichsweise hohe Flächenpressungen auf, die eine entsprechende Walkarbeit bedeuten, wenn eine einen zuverlässigen Antrieb sicherstellende Reibung bereitgestellt wird.

GB 10 86 930 offenbart eine Fahrtreppe oder Fahrsteig gemäß dem Oberbegriff von Anspruch 1.

Daher liegt der Erfindung die Aufgabe zugründe, eine Fahrtreppe oder einen Fahrsteig gemäß dem Oberbegriff von Anspruch 1 zu schaffen, die die Lebensdauer des Handlaufs verlängert, eine geringere Walk- und Biegearbeit und damit geringere Energieverluste bereitstellt, aber dennoch einen zuverlässigen und mit dem Fahrtreppen- oder Fahrsteigantrieb leicht synchronisierbaren Handlaufantrieb gewährleistet.

Diese Aufgabe wird erfindungsgemäß durch Anspruch 1 gelöst. Vorteilhafte Weiterbildungen ergeben sich aus den Unteransprüchen.

Ein wesentlicher Vorteil der Erfindung liegt in der Verringerung der Gesamtbreite der Fahrtreppe/des Fahrsteigs, da der Handlauf nicht mehr neben, sondern über dem Stufen- bzw. Palettenband angeordnet werden kann.

Erfindungsgemäß besonders günstig ist es, daß die erfindungsgemäß umlaufende Kette, vorzugsweise eine Rollenkette, in beliebiger geeigneter Länge ausgebildet sein kann, so daß die zu übertragende Reibungskraft an die räumlichen Verhältnisse angepaßt werden kann, ohne daß ein seitliches Überragen und damit Platzprobleme zu befürchten wären. Insbesondere wenn als Reibungsübertragungselemente Reibungsblöcke zur Anwendung gelangen, ist die Kraftübertragung intensiv, aber dennoch handlaufschonend, langlebig und doch preisgünstig herzustellen. Mit den erfindungsgemäßen Maßnahmen gelingt es in überraschend einfacher Weise, die Funktion der Kraftübertragung im Bereich der Antriebselemente von der Funktion der Bereitstellung der erforderlichen Reibung zu trennen. Auf diese Weise läßt sich nicht nur ein weiches die Reibungskraft übertragendes Element wie ein Reibungsblock einsetzen, sondern auch eine sehr verschleißfeste Kette, die eine gegenüber dem Handlauf deutlich geringere Dehnbarkeit aufweist.

Erfindungsgemäß kann der Antrieb dann so erfolgen, daß die Reibungsblöcke an den Handlauf angedrückt werden und sich für die Erzeugung des Vortriebs in ganz geringem Umfang in eine Parallelepipedform verformen. Besonders günstig ist es, daß der Druck auf den Handlauf bei jedem Reibungsblock gleichmäßig erfolgt, so daß auch die Flächenpressung für den Handlauf besonders gering ist und auch keine Walkspitzen aufweist. Hierdurch ist gewährleistet, daß die Lebensdauer des Handlaufs durch den Antrieb nicht verringert wird.

Die Reibungsblöcke wirken auf den Handlauf wie abrieblose Radiergummis und zeichnen sich insofern ebenfalls durch eine gute Haltbarkeit und gleichzeitig eine gute Haftreibung aus.

Wesentlich ist jedenfalls die sichere Verankerung in je einem Kettenglied, wobei der Andruck der Reibungselemente auf den Handlauf bevorzugt über eine Druckschiene bereitgestellt werden kann, die von hinten auf die Rollen der Kette drückt und beispielsweise die Reibungsblöcke an den Handlauf andrückt.

Auch hier versteht es sich, daß die Druckschiene eine beliebige geeignete Form haben kann, die einen kontinuierlichen und gleichmäßigen Andruck zwischen Handlauf und Reibungselementen sicherstellt. Die Druckschiene verhindert insbesondere, daß die Kette sich durch den Andruck an den Handlauf durchbiegt und dann Druckspitzen im Bereich der Kettenräder erzeugt werden.

In einer modifizierten Ausgestaltung sind zwei einander gegenüberliegende Reibungselemente vorgesehen, die in geeigneter Weise ausgebildet sind. Die beiden Ketten können in ihrer räumlichen Anordnung auch etwas zueinander versetzt sein.

Weitere Vorteile, Einzelheiten und Merkmale ergeben sich aus der nachfolgenden Beschreibung eines Ausführungsbeispiels anhand der Zeichnung.

Die einzige Figur der Zeichnung zeigt eine schematische Darstellung eines Details einer erfindungsgemäßen Fahrtreppe oder eines erfindungsgemäßen Fahrsteigs, unter Darstellung des Handlaufs und der Reibungselemente.

In der Figur ist eine Fahrtreppe 10 in einer Einzelheit dargestellt, nämlich unter Darstellung des Antriebs für einen Handlauf 12. Die Fahrtreppe 10 ist über eine Hauptwelle 14 angetrieben, die Teil eines Antriebsstrangs 16 ist. Der Antriebsstrang 16 weist ferner eine Riemenscheibe 18 auf, die über einen Riemen 20 ein Kettenrad 22 antreibt. In einer modifizierten Ausgestaltung ist die Kraftübertragung zwischen dem Kettenrad 22 und der Hauptwelle 14 über eine weitere Kette vorgesehen, so daß anstelle der Riemenscheibe 18 eine Kettenscheibe 18 und anstelle des Riemens 20 eine Kette 20 eingesetzt wird.

Zwischen dem Kettenrad 22 und einem weiteren Kettenrad 24 ist eine Kette 26 umlaufend gelagert. Die Kette ist Teil eines Reibungselements 28, das im folgenden im einzelnen beschrieben wird. Die Kette 26 ist so ausgebildet, daß sie sich mit ihren Kettengliedern an den Handlauf 12 in geeigneter Weise anlehnt. Der Antrieb des Handlaufs erfolgt im Bereich des unteren Trumes des Handlaufs 12, so daß der Handlauf 12 bei einer liegenden C-Form nach oben offen ist und die Kette 22 in den Handlauf 12 hineinragt.

Der Kette 22 bezogen auf den Handlauf 12 gegenüberliegend ist eine weitere Kette 30 vorgesehen, die einen entsprechenden Aufbau aufweist. Auch die Kette 30 ist zwischen zwei Kettenrädern 32 und 34 aufgespannt, wobei das Kettenrad 34 wahlweise von dem Riemen 20 umschlungen und damit angetrieben sein kann. Diese Ausgestaltung ist mit der gestrichelten Linie des Riemens 20 angedeutet.

Die Kette 30 ist Teil eines weiteren Reibungselements 36, so daß der Handlauf 12 zwischen den Reibungselementen 28 und 36 eingespannt ist. Zu beiden Reibungselementen gehört je eine Druckschiene 38 bzw. 40, die die Ketten 26 bzw. 30 mit einer bevorzugt einstellbaren Federkraft F an den Handlauf andrückt.

Jede Kette 26 und 30 weist eine Vielzahl von gleichförmigen und miteinander verbundenen Kettengliedern auf, wobei zwei Kettenglieder 42 im Bereich der Kette 30 dargestellt und im Bereich der Kette 26 gestrichelt angedeutet sind. Ein Kettenglied 32 ist mit einem Reibungsblock 44 versehen, der fest auf ihm angebracht ist und sich im wesentlichen über seine gesamte Länge erstreckt. Der Reibungsblock 44 weist eine freie Oberfläche auf, die dem Handlauf 12 zugewandt ist und liegt an ihm vollständig an.

Der Abstand zwischen den Reibungsblöcken 44 ist erheblich geringer als die Länge jedes Reibungsblocks 44, so daß die Anlagelänge zwischen Handlauf und Kette über deutlich mehr als die Hälfte des Abstands zwischen den Kettenrädern 22 und 24 vorliegt.

Die Reibungsblöcke 44 sind in geeigneter Weise ausgestaltet und bestehen aus einem nach der Art von Fahrrad-Bremsgummis eingefaßten Block aus einem Elastomer, das zumindest etwas weicher als das Material für den Handlauf 12 ist. Es versteht sich, daß beliebige geeignete Materialien verwendet werden können, deren Haftreibungskoeffizient groß genug ist. Nachdem eine flächige Anlage gewährleistet ist, besteht im Bereich der Reibungsblöcke auch Unempfindlichkeit gegenüber etwaigen Unebenheiten des Handlaufs, wie sie beispielsweise durch Beschädigungen des Handlaufs entstehen können.

Bevorzugt sind beide Ketten 26 und 30 angetrieben, so daß auch beim beschädigungsbedingten Abheben einer Kette die Reibungskraft nicht unter etwa 60 % der maximalen Reibungskraft sinkt.

## Patentansprüche

1. Fahrtreppe oder Fahrsteig (10) mit einem Handlauf (12), der über einen Antriebsstrang (16) angetrieben ist, insbesondere über einen Elektromotor, wobei der Antriebsstrang (16) ein Reibungselement (28) aufweist, über welches Antriebskraft auf den Handlauf (12) übertragbar ist, wobei das Reibungselement (28) mindestens eine umlaufende Kette (20) mit Reibungsübertragungs-Vorrichtungen aufweist, und dass die Reibungsübertragungs-Vorrichtungen als Reibungsblöcke (44) ausgebildet sind, **dadurch gekennzeichnet dass** der Abstand zwischen den Reibungsblöcken (44) wesentlich geringer als die Länge jedes Reibungsblocks (44) ist.

2. Fahrtreppe oder Fahrsteig nach einem der vorhergehenden Ansprüche, **dadurch gekennzeichnet, daß** zwei Reibungselemente (28, 36) mit einander gegenüberliegenden umlaufenden Ketten (26, 30) vorgesehen sind, zwischen denen sich der Handlauf (12) erstreckt.

3. Fahrtreppe oder Fahrsteig nach einem der vorhergehenden Ansprüche, **dadurch gekennzeichnet, daß** der Handlauf (12) die Form eines liegenden C oder E aufweist und ein Reibungselement (28) von unten und ein Reibungselement (36) von oben an dem Handlauf anliegt.

4. Fahrtreppe oder Fahrsteig nach einem der vorhergehenden Ansprüche, **dadurch gekennzeichnet, daß** die umlaufende Kette oder die umlaufenden Ketten (26, 30) an jedem Kettenglied (42) Reibungsblöcke (44) aufweisen, die insbesondere aus elastisch verformbarem Material bestehen.

5. Fahrtreppe oder Fahrsteig nach einem der vorhergehenden Ansprüche, **dadurch gekennzeichnet, daß** die Reibungsblöcke (44) aus elastisch verformbarem Material beim Anlegen an dem Handlauf (12) sich wesentlich, insbesondere um mehr als eine Zehnerpotenz, stärker verformen als der Handlauf (12).

6. Fahrtreppe oder Fahrsteig nach einem der vorhergehenden Ansprüche, **dadurch gekennzeichnet, daß** an den Ketten (26, 30) angebrachte Reibungsblöcke (44) weicher als der Handlauf (12) sind und insbesondere aus einem Elastomer bestehen.

7. Fahrtreppe oder Fahrsteig nach einem der vorhergehenden Ansprüche, **dadurch gekennzeichnet, daß** ein dem Handlauf (12) zugewandtes Trum der umlaufenden Kette mit einer Druckschiene (38, 40) hinterlegt ist, über welche es an den Handlauf (12) andrückbar ist.

8. Fahrtreppe oder Fahrsteig nach Anspruch 7, **dadurch gekennzeichnet, daß** sich die Druckschiene (38, 40) im wesentlichen über die gesamte freie Länge des Kettentrums erstreckt.

9. Fahrtreppe oder Fahrsteig nach einem der vorhergehenden Ansprüche, **dadurch gekennzeichnet, daß** jede umlaufende Kette (26, 30) zwischen zwei Kettenrädern (22, 24 bzw. 32, 34) aufgespannt ist, von denen eines angetrieben ist.

10. Fahrtreppe oder Fahrsteig nach einem der vorhergehenden Ansprüche, **dadurch gekennzeichnet, daß** eine umlaufende Kette im Antriebsstrang (16) angetrieben ist und die andere umlaufende Kette frei mitläuft.

11. Fahrtreppe oder Fahrsteig nach einem der Ansprüche 1 bis 9, **dadurch gekennzeichnet, daß** beide umlaufenden Ketten (26, 30) angetrieben sind, wobei der Antrieb insbesondere durch eine Rollenkette oder auch E-Motor und Mitnehmer, die in die Teile des Stufenbandes eingreifen, erfolgt.

12. Fahrtreppe oder Fahrsteig nach einem der vorhergehenden Ansprüche, **dadurch gekennzeichnet, daß** der Antriebsstrang (16) mit der Hauptwelle der Fahrtreppe (10) oder des Fahrsteigs verbunden und die Bewegungsgeschwindigkeit des Handlaufs (12) mit der Fahrtreppen- oder Fahrsteiggeschwindigkeit synchronisiert ist.

13. Fahrtreppe oder Fahrsteig nach einem der vorhergehenden Ansprüche, **dadurch gekennzeichnet, daß** die Ketten (26, 30) in einem sich gerade erstreckendem Bereich des Handlaufs (12) angebracht sind.

14. Fahrtreppe oder Fahrsteig nach einem der vorhergehenden Ansprüche, **dadurch gekennzeichnet, daß** die Ketten (26, 30) eine wirksame Reibungslänge von dem Doppelten bis zum Zwanzigfachen, insbesondere etwa dem Achtfachen, der Handlaufhöhe aufweisen.

15. Fahrtreppe oder Fahrsteig nach einem der vorhergehenden Ansprüche, **dadurch gekennzeichnet, daß** die umlaufenden Ketten (26, 30) unterhalb der Balustrade im Handlaufrücklauf angebracht sind und den Handlauf (12) seitlich nicht oder nicht wesentlich überragen.

16. Fahrtreppe oder Fahrsteig nach einem der vorhergehenden Ansprüche, **dadurch gekennzeichnet, daß** die Reibungsblöcke (44), die der Innenseite des Handlaufs (12) zugewandt sind, in den Handlauf (12) hineinragen und als Reibungsfläche der Rücken des Handlaufs (12) ausgenutzt ist.

## Claims

1. Escalator or moving pavement (10) with a hand rail (12), which is propelled via a drive cord (16), preferably by means of an electric motor, where the drive cord (16) comprises a friction element (28), by means of which driving power is transferable to the hand rail (12), where the friction element (28) comprises at least one circulating chain (20) with friction transmission devices and the friction transmission devices are designed as friction blocks (44), **characterised in that** the distance between the friction blocks (44) is substantially less than the length of each friction block (44).

2. Escalator or moving pavement according to one of the preceding claims, **characterised in that** two friction elements (28, 36) are provided with circulating chains (26, 30) opposite each other, between which the hand rail (12) extends.

3. Escalator or moving pavement according to one of the preceding claims, **characterised in that** the hand rail (12) comprises the form of a lying C or E and one friction element (28) rests on the hand rail from below and one friction element (36) rests on the hand rail from above.

4. Escalator or moving pavement according to one of the preceding claims, **characterised in that** the circulating chain or the circulating chains (26, 30) comprise friction blocks (44) which are preferably made of flexibly ductile material at each chain link (42).

5. Escalator or moving pavement according to one of the preceding claims, **characterised in that** the friction blocks (44) made of flexibly ductile material deform substantially more strongly than the hand rail (12), when resting on the hand rail (12), preferably by more than a power of ten.

6. Escalator or moving pavement according to one of the preceding claims, **characterised in that** friction blocks (44). attached onto the chains (26, 30) are softer than the hand rail (12) and are preferably made of an elastomer.

7. Escalator or moving pavement according to one of the preceding claims, **characterised in that** a link of the circulating chain turned towards the hand rail (12) is backed with a pressure rail (38, 40), by means of which it can be pressed onto the hand rail (12).

8. Escalator or moving pavement according to claim 7, **characterised in that** the pressure rail (38, 40) extends essentially along the entire free length of the chain link.

9. Escalator or moving pavement according to one of the preceding claims, **characterised in that** each circulating chain (26, 30) is stretched between two chain wheels (22, 24 and/or 32, 34), of which one is propelled.

10. Escalator or moving pavement according to one of the preceding claims, **characterised in that** one circulating chain is propelled in the drive cord (16) and the other circulating chain runs along free.

11. Escalator or moving pavement according to one of claims 1 to 9, **characterised in that** both circulating chains (26, 30) are propelled, where the propulsion occurs preferably by a roller chain or also an electric motor and catches, which engage in the parts of the step belt.

12. Escalator or moving pavement according to one of the preceding claims, **characterised in that** the drive cord (16) is connected with the main shaft of the escalator (10) or the moving pavement and the rate of motion of the hand rail (12) is synchronized with the escalator or moving pavement speed.

13. Escalator or moving pavement according to one of the preceding claims, **characterised in that** the chains (26, 30) are attached within an area of the hand rail (12) extending straight.

14. Escalator or moving pavement according to one of the preceding claims, **characterised in that** the chains (26, 30) comprise an effective friction length of twice to twenty times, preferably approximately eight times, the hand rail height.

15. Escalator or moving pavement according to one of the preceding claims, **characterised in that** the circulating chains (26, 30) are attached underneath the balustrade in the hand rail return and do not or do not substantially project laterally beyond the hand rail (12).

16. Escalator or moving pavement according to one of the preceding claims, **characterised in that** the friction blocks (44), which are turned towards the inside of the hand rail (12), project into the hand rail (12) and the back of the hand rail (12) is used as a friction surface.

## Revendications

1. Escalator ou trottoir mobile (10) avec une main courante (12), qui est propulsée par l'intermédiaire d'une corde d'entraînement (16), de préférence par l'intermédiaire d'un moteur électrique, où la corde d'entraînement (16) présente un élément de frottement (28), par lequel la puissance d'entraînement est transmissible à la main courante (12), où l'élément de frottement (28) comporte au moins une chaîne de circulation (20) avec des dispositifs de transmission de frottement et les dispositifs de transmission de frottement sont conçus comme blocs de frottement (44), **caractérisé en ce que** la distance entre les blocs de frottement (44) est sensiblement inférieure à la longueur de chaque bloc de frottement (44).

2. Escalator ou trottoir mobile selon l'une des revendications précédentes, **caractérisé en ce que** deux éléments de frottement (28, 36) sont pourvus de chaînes de circulation (26, 30) opposées, entre lesquelles la main courante (12) s'étend.

3. Escalator ou trottoir mobile selon l'une des revendications précédentes, **caractérisé en ce que** la main courante (12) présente la forme d'un C ou d'un E couché et qu'un élément de frottement (28) repose par en bas contre la main courante et un élément de frottement (36) par-dessus.

4. Escalator ou trottoir mobile selon l'une des revendications précédentes, **caractérisé en ce que** la chaîne de circulation ou les chaînes de circulation (26, 30) comportent des blocs de frottement (44) qui sont de préférence fabriqués en matériel élastique malléable à chaque maillon de chaîne (42).

5. Escalator ou trottoir mobile selon une des revendications précédentes, **caractérisé en ce que** les blocs de frottement (44) fabriqués en matériel élastique malléable se déforment essentiellement plus fortement que la main courante (12), lorsqu'ils reposent sur la main courante (12), de préférence par une puissance de plus de dix.

6. Escalator ou trottoir mobile selon l'une des revendications précédentes, **caractérisé en ce que** des blocs de frottement (44) attachés aux chaînes (26, 30) sont plus mous que la main courante (12) et sont faits de préférence d'un élastomère.

7. Escalator ou trottoir mobile selon l'une des revendications précédentes, **caractérisé en ce qu'**un maillon de la chaîne de circulation tourné vers la main courante (12) est soutenu avec un rail de pression (38, 40), par lequel il peut être serré sur la main courante (12).

8. Escalator ou trottoir mobile selon la revendication 7, **caractérisé en ce que** le rail de pression (38, 40) s'étend essentiellement sur toute la longueur libre du maillon de chaîne.

9. Escalator ou trottoir mobile selon l'une des revendications précédentes, **caractérisé en ce que** chaque chaîne de circulation (26, 30) est tendue entre deux roues à chaînes (22, 24 et/ou 32, 34), dont un est propulsé.

10. Escalator ou trottoir mobile selon l'une des revendications précédentes, **caractérisé en ce qu'**une chaîne de circulation est propulsé dans la corde d'entraînement (16) et l'autre chaîne de circulation court librement.

11. Escalator ou trottoir mobile selon l'une des revendications 1 à 9, **caractérisé en ce que** les deux chaînes de circulation (26, 30) sont propulsées, où la propulsion se produit de préférence par une chaîne de rouleau ou également un moteur électrique et des tenons d'entraînement, qui s'engagent dans les parties de la courroie de la marche.

12. Escalator ou trottoir mobile selon l'une des revendications précédentes, **caractérisé en ce que** la corde d'entraînement (16) est reliée à l'axe principal de l'escalator (10) ou du trottoir mobile et le taux de mouvement de la main courante (12) est synchronisé avec la vitesse de l'escalator ou du trottoir mobile.

13. Escalator ou trottoir mobile selon l'une des revendications précédentes, **caractérisé en ce que** les chaînes (26, 30) sont attachées à l'intérieur d'un secteur de la main courante (12) qui s'étend droit.

14. Escalator ou trottoir mobile selon l'une des revendications précédentes, **caractérisé en ce que** les chaînes (26, 30) présentent une longueur de frottement efficace de deux fois à vingt fois, de préférence environ huit fois, la hauteur de la main courante.

15. Escalator ou trottoir mobile selon l'une des revendications précédentes, **caractérisé en ce que** les chaînes de circulation (26, 30) sont attachées sous la balustrade dans le retour de main courante et ne se projettent pas ou pas essentiellement latéralement au-delà de la main courante (12).

16. Escalator ou trottoir mobile selon l'une des revendications précédentes, **caractérisé en ce que** les blocs de frottement (44), qui sont tournés vers l'intérieur de la main courante (12), se projettent dans la main courante (12) et le dos de la main courante (12) est employé comme surface de frottement.
